# EUROPÄISCHE PATENTSCHRIFT

(11) **EP 0 863 104 B1**
(45) Veröffentlichungstag und Bekanntmachung des Hinweises auf die Patenterteilung: **10.09.2003**
(21) Anmeldenummer: 98103435.8
(22) Anmeldetag: 27.02.1998
(51) Int. Cl.: B66B 11/02, B66B 1/46

(54) **Tableau für eine Aufzugskabine**
Control panel for an elevator car
Tableau de contrôle pour une cabine d'ascenseur

(30) Priorität: 06.03.1997 CH 53397
(43) Veröffentlichungstag der Anmeldung: 09.09.1998
(73) Patentinhaber: INVENTIO AG, CH-6052 Hergiswil (CH)
(72) Erfinder: Lacarte Estallo, José Luis, 50015 Zaragoza (ES)

(56) Entgegenhaltungen:
- US-A- 4 779 707

## Beschreibung

Die Erfindung betrifft ein Tableau für eine aus Boden-, Decken- und Wandelementen bestehende Aufzugskabine, wobei die Wandelemente die Kabinenwände bilden, die zusammen mit den Boden- und Deckenelementen den Passagierraum der Aufzugskabine umschliessen und das Tableau als Wandelement ausgebildet ist, das mit benachbarten Wandelementen lösbar verbindbar und vom Passagierraum her montierbar ist und mit den benachbarten Wandelementen passagierraumseitig eine ebene Kabinenwand bildet.

Aus der Patentschrift EP 0 190 407 ist ein Kabinentableau mit einem aus einem U-Profil hergestellten Gehäuse bekannt geworden. An der Frontseite des Kabinentableaus ist das aus Seitenwänden und einer Rückwand bestehende Gehäuse offen, wobei die frontseitigen Ränder der Seitenwände mit Flanschen versehen sind, mit welchen das Gehäuse auf einer Wand der Aufzugskabine aufliegt. An den Innenseiten der Seitenwände sind Nuten vorgesehen, in welche Führungen verschiebbar eingesetzt sind. In den Führungen werden Montageplatten an ihren Rändern gehalten. Auf den Montageplatten sind Schalter für die Eingabe von Steuerbefehlen wie Kabinenrufe und Anzeigelampen für die Anzeige gespeicherter Steuerbefehle befestigt. Als Schalter und Anzeigelampen sind Mikroschalter bzw. Leuchtdioden vorgesehen.

Nachteilig bei der bekannten Einrichtung sind die vorstehenden Teile des Gehäuses, der Schalter und der Anzeigelampen. Die vorstehenden Teile stellen eine Verletzungsgefahr für die Aufzugspassagiere dar und begünstigen Vandalismus.

Aus der Patentschrift US 4 779 707 ist eine Aufzugskabine in Leichtbauweise mit modularem Aufbau bekannt geworden. Eine Rückwand, zwei Seitenwände und eine Frontwand werden mittels Clips lösbar verbunden. Die Frontwand ist mit einem Rücksprung versehen, in den ein Steuertableau einsetzbar ist.

Nachteilig bei dieser bekannten Einrichtung ist, dass zur Bildung des Rücksprunges ein in der Formgebung aufwendiges Profil für die Frontwand notwendig ist. Ausserdem sind solche Profile mit Ausnehmungen für das Steuertableau in Sachen Formstabilität Schwachpunkte der Aufzugskabine.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und ein Tableau vorzuschlagen, welches eben mit der Kabinenwand ist und leicht montierbar bzw. demontierbar ist.

Die durch die Erfindung erreichten Vorteile sind im wesentlichen darin zu sehen, dass das Kabinentableau als Bestandteil der Kabinenwand erscheint. Befestigungsmittel sind von aussen nicht sichtbar. Obwohl das Tableau von der Passagierraumseite her montiert und demontiert wird, ist für Aufzugspassagiere nicht ersichtlich, auf welche Weise das Tableau demontierbar ist. Vandalismus wird dadurch verunmöglicht. Das Tableau kann beim Bau der Aufzugskabine oder bei Unterhaltsarbeiten nachträglich leicht und ohne grossen Aufwand montiert bzw. demontiert werden.

Im folgenden wird die Erfindung anhand von lediglich einen Ausführungsweg darstellenden Zeichnungen näher erläutert.
Es zeigen:
- Fig. 1: eine Aufzugskabine bestehend aus Boden-, Decken- und Wandelementen mit einem Tableauwandelement,
- Fig. 2: Einzelheiten des Tableauwandelementes und
- Fig. 3: Einzelheiten der Befestigung des Tableauwandelementes.

In den Fig. 1 bis 3 ist mit 1 eine in Elementbauweise gefertigte Aufzugskabine bezeichnet, die aus einem Bodenelement 2 und einem Deckenelement 3 mit abgebogenen Enden 4 besteht, an denen Wandelemente 5, 6, 7, 8, 9 befestigt sind. Nicht dargestellt sind die abgebogenen Enden des Bodenelementes 2, an denen die Wandelemente 5, 6, 7, 8, 9 im Bodenbereich befestigt sind. Als Wandelemente sind ein erstes Seitenwandelement 5, ein zweites Seitenwandelement 6, ein drittes Seitenwandelement 7, ein Tableauwandelement 8 und ein Rückwandelement 9 vorgesehen. Die Elemente der zweiten Seitenwand und die Kabinentüren der Aufzugskabine sind nicht dargestellt. Die Wandelemente 5, 6, 7, 8, 9 weisen an ihren Längskanten zweifach abgebogene Enden 10 auf, an denen die Wandelemente 5, 6, 7, 8, 9 beispielsweise mittels Schrauben oder Klammern verbunden werden. Die zweifach abgebogenen Enden 10 bestehen aus einem ersten Schenkel 11.1 und einem zweiten Schenkel 11.2.

Nach der Montage der Seitenwandelemente 5, 6, 7, 9 wird das Tableauwandelement 8 vom Passagierraum her zwischen das erste Seitenwandelement 5 und das zweite Seitenwandelement 6 eingeschoben. An ersten Schenkeln 11.1 der Seitenwandelemente 5, 6 angeordnete Bolzen 12 greifen in an den Schenkeln 11.1, 11.2 des Tableauwandelementes 8 angeordnete horizontale Führungsschlitze 13 und in vertikale Führungsschlitze 14 ein. Das Tableauwandelement 8 wird dabei beim Einschieben in die Wandöffnung horizontal und anschliessend beim Absenken in die Endposition vertikal geführt. Danach wird das Tableauwandelement 8 am oberen Ende mit dem abgebogenen Ende 4 des Deckenelementes 3 verbunden. Das Tableauwandelement 8 bildet mit den Seitenwandelementen 5, 6, 7 eine Kabinenwand, die passagierraumseitig eben und somit vandalenresistent ist.

Das Tableauwandelement 8 besteht aus einer Grundplatte 15, die passagierraumseitig mittels eines flexiblen Films 16 vollflächig kaschiert ist und als Apparateträger für einen Rufgeber 17, einen Stockwerkanzeiger 18 und für einen Lautsprecher 19 dient. Erste Perforierungen 20.1 am unteren Ende der Grundplatte 15 und des Films 16 bilden eine mit 20 bezeichnete Lüftungsöffnung. Die Grundplatte 15 weist erste Ausnehmungen 21.1 für den Rufgeber 17, eine zweite Ausnehmung 21.2 und eine dritte Ausnehmung 21.3 für den Stockwerkanzeiger 18 und eine zweite Perforierung 22 für den Lautsprecher 19 auf. Auf der Rückseite der Grundplatte 15 ist eine Platine 23 mit beispielsweise Mikroschaltern und eine Platine 24 mit einer Steuerschaltung angeordnet. Die Schalter reichen bis in die ersten Ausnehmungen 21.1 und werden passagierraumseitig vom flexiblen Film 16 überdeckt. Der Film 16 ist soweit flexibel, dass bei der Stockwerkwahl die auf den Film 16 ausgeübte Druckkraft den entsprechenden Schalter betätigt. Die Platine 23 mit den Schaltern und die Platine 24 mit der Steuerschaltung dienen der Rufeingabe in der Aufzugskabine 1. Der Stockwerkanzeiger besteht aus transparenten Abdeckungen 25, einem Anzeigeträger 26 und einer Anzeige 27. Ein an der Rückseite der Grundplatte 15 über der zweiten Perforierung 22 angeordneter Lautsprecherträger 28 dient der Halterung des Lautsprechers 19. Stockwerkanzeiger 18 und Lautsprecher 19 informieren die Aufzugspassagiere optisch bzw. akustisch. Mechanisch wird der Rufgeber 17, der Stockwerkanzeiger 18 und der Lautsprecher 19 mittels eines an den zweiten Schenkeln 11.2 befestigbaren Deckels 29 geschützt.

Im gezeigten Ausführungsbeispiel erstreckt sich das Tableauwandelement 8 über die gesamte Kabinenhöhe. Das Tableauwandelement 8 kann auch soweit verkleinert sein, dass gerade der Rufgeber 17, der Stockwerkanzeiger 18 und der Lautsprecher 19 darauf angeordnet werden können.

Der flexible Film 16 dient nicht nur als Kaschierung der Grundplatte 15, sondern auch als Informationsträger. Die Bezeichnungen der Schalter, die Transportkapazität, Herstellerangaben, Werbung usw. werden auf der Rückseite des Films 16 aufgedruckt, wodurch der Aufdruck auf der Bedienerseite abrieb- und kratzfest ist. Der Film 16 kann farblos oder farbig transparent sein. Mit dem bedruckten Film 16 kann Material- und Montageaufwand für Bezeichnungsschilder vermieden werden.

## Patentansprüche

1. Tableau und Wandelemente für eine aus Boden-, Decken- und Wandelementen bestehende Aufzugskabine, wobei die Wandelemente die Kabinenwände bilden, die zusammen mit den Boden- und Deckenelementen den Passagierraum der Aufzugskabine umschliessen und das Tableau als Wandelement ausgebildet ist, das mit benachbarten Wandelementen lösbar verbindbar und vom Passagierraum her montierbar ist und mit den benachbarten Wandelementen passagierraumseitig eine ebene Kabinenwand bildet,
**dadurch gekennzeichnet,**
**dass** an den benachbarten Wandelementen (5, 6) Bolzen (12) angeordnet sind, die in an Schenkeln (11.1, 11.2) des Tableauwandelementes (8) angeordnete horizontale Führungsschlitze (13) und in vertikale Führungsschlitze (14) eingreifen.

2. Tableau und Wandelemente nach Anspruch 1,
**dadurch gekennzeichnet,**
**dass** das Tableauwandelement (8) einen Rufgeber (17), einen Stockwerkanzeiger (18) und einen Lautsprecher (19) aufweist und
**dass** das Tableauwandelement (8) passagierraumseitig mittels eines flexiblen Films (16) kaschiert ist.

3. Tableau und Wandelemente nach Anspruch 2,
**dadurch gekennzeichnet,**
**dass** der Film (16) auf der Rückseite bedruckt ist.

## Claims

1. Control panel and wall elements for a lift cage consisting of floor, ceiling and wall elements, wherein the wall elements form the cage walls which, together with the floor elements and ceiling elements, enclose the passenger space of the lift cage and the panel is constructed as a wall element which is detachably connectible with adjacent wall elements and can be mounted from the passenger space and forms a flat cage wall with the adjacent wall elements at the side of the passenger space, **characterised in that** pins (12), which engage and in horizontal guide slots (13) arranged at limbs (11.1, 11.2) of the control panel wall element (8) and in vertical guide slots (14), are arranged at the adjacent wall elements (5, 6).

2. Control panel and wall elements according to claim 1, **characterised in that** the control panel wall (8) has a call transmitter (17), a storey indicator (18) and a loudspeaker (19) and that the control panel wall element (8) is lined by means of a flexible film (16) at the side of the passenger space.

3. Control panel and wall elements according to claim 2, **characterised in that** the film (16) is printed on the rear side.

## Revendications

1. Tableau de commande et éléments de paroi pour une cabine d'ascenseur composée d'éléments de plancher, de plafond et de paroi, les éléments de paroi formant les parois de cabine qui, avec les éléments de plancher et de plafond, entourent l'habitacle de la cabine d'ascenseur, et le tableau de commande étant conçu comme un élément de paroi qui est apte à être relié de manière amovible aux éléments de paroi voisins et à être monté à partir de l'habitacle et qui forme avec ces éléments de paroi voisins, côté habitacle, une paroi de cabine plane,
**caractérisés en ce qu'**il est prévu sur les éléments de paroi voisins (5, 6) des tiges (12) qui pénètrent dans des fentes de guidage horizontales (13) disposées sur les branches (11.1, 11.2) de l'élément de paroi formant tableau de commande (8), et dans des fentes de guidage verticales (14).

2. Tableau de commande et éléments de paroi selon la revendication 1, **caractérisés en ce que** l'élément de paroi formant tableau de commande (8) comporte un transmetteur d'appels (17), un indicateur d'étage (18) et un haut-parleur (19), et **en ce que** ledit élément (8) est couvert, côté habitacle, par un film flexible (16).

3. Tableau de commande et éléments de paroi selon la revendication 2, **caractérisés en ce que** le film (16) est imprimé, sur sa face arrière.
